# DEMANDE DE BREVET EUROPEEN

(11) **EP 0 264 874 A1**
(43) Date de publication de la demande: **27.04.1988**
(21) Numéro de dépôt: 87115245.0
(22) Date de dépôt: 19.10.1987
(51) Int. Cl.: A44C 5/00

(54) **Ensemble destiné à être porté au bras par dessus un vêtement**

(30) Priorité: 22.10.1986 CH 4204/86
(71) Demandeur: Eta SA Fabriques d'Ebauches, 2540 Granges (CH)
(72) Inventeur: Koch, Olivier, CH-2741 Eschert (CH)
(74) Mandataire: de Montmollin, Henri

(57) **Abrégé**

Ensemble destiné à être porté au bras, par dessus un vêtement. Il comporte un instrument tel qu'une montre (10) et/ou un localisateur de personne (24), un boîtier (12) supportant l'instrument et un bracelet (14).

Le bracelet (14) est formé d'un ruban élastique permettant le basculement du boîtier sur le bras du porteur.

## Description

La présente invention a pour objet un ensemble destiné à être porté au bras, par dessus un vêtement et comportant un instrument tel qu'une montre ou un localisateur de personnes en cas d'avalanche.

Dans la plupart des cas connus, les montres-bracelet sont portées au poignet, à même la peau. Dans certaines applications particulières, telles que des montres de plongée ou des montres destinées à des cosmonautes, on utilise des bracelets plus longs, afin de pouvoir porter la montre par dessus la combinaison de plongée ou la tenue spatiale. Ce mode de faire permet l'accès à l'information dans le courant de l'action.

Dans le cas où l'instrument est un localisateur de personnes, il a été constaté que non seulement celui-ci devait être porté par dessus le vêtement, mais qu'un des endroits les plus favorables se situe au voisinage immédiat du coude.

Le fait de porter l'ensemble sur le vêtement à toutefois pour inconvénient que le risque d'accrochage avec l'environnement est important, à cause notamment du grand volume de la montre ou de l'instrument utilisé. Ceci peut avoir des effets désagréables voir désastreux. Si le bracelet ne tient pas solidement, il peut être arraché ou glisser le long du bras, ce qui peut conduire à la perte de l'instrument. Si au contraire le bracelet résiste à l'accrochage, la montre a tendance à basculer en prenant appui sur le vêtement. Il y a alors risque d'abîmer le vêtement et surtout de blesser le poignet sous-jacent.

Le port d'un ensemble tel que définit ci-dessus, dans la pratique du ski, se pose avec d'autant plus d'acuité que le risque de chute est grand. La chute est généralement suivie d'une glissade durant laquelle les parties protubérantes sont susceptibles de s'accrocher. Ce problème devient vital lorsque le porteur est pris dans une avalanche et que l'instrument est un réflecteur destiné à localiser son porteur.

Le but de la présente invention est de permettre la fixation de cet ensemble au bras du porteur, de manière agréable, tout en assurant une tenue en place aussi sûre que possible. Ce but est atteint grâce aux caractéristiques particulières que présente l'ensemble définit par la revendication 1.

L'invention sera mieux comprise à la lecture de la description qui va suivre d'un dispositif selon l'invention, donnée à titre d'exemple et faite en référence au dessin dans lequel:
- la figure 1 représente ce dispositif porté au bras;
- les figures 2 et 3 sont des vues en plan respectivement en élévation du dispositif de la figure 1;
- les figures 4 et 5 sont respectivement des vues en coupe selon les lignes IV - IV et V - V de la figure 2;
- la figure 6 représente un ruban, partie du bracelet que comporte le dispositif représenté aux figures 1 à 5, vu du côté destiné à être porté sur le vêtement.

La figure 1 représente une partie d'un bras recouvert d'un vêtement, par exemple un anorak, sur lequel est fixé un dispositif selon l'invention. Ce dispositif comporte un instrument tel qu'une montre 10, un boîtier 12 destiné à entourer et assujettir cette montre, et un bracelet 14 pour fixer le boîtier et la montre 10 au bras. Ce bracelet entoure donc le bras par dessus le vêtement.

Ainsi qu'on peut le voir de manière plus précise sur les figures 2 à 5, le boîtier 12 est réalisé au moyen de deux coques 16 et 18, avantageusement en Delrin (marque déposée), soudées l'une à l'autre par friction. Vu de dessus, le boîtier 12 a la forme générale d'un rectangle sur l'un des grands côtés duquel un demi-cercle est accolé. La partie centrale du boîtier 12 comporte une ouverture circulaire 20 concentrique au demi-cercle et destinée à recevoir la montre 10.

Les deux coques 16 et 18 du boîtier définissent entre elles un logement 22 destiné à recevoir un second instrument, un réflecteur d'ondes électromagnétiques 24 tel que décrit par exemple dans la demande de brevet EP 0 172 445, qui permet la recherche de personnes dans les avalanches.

La coque inférieure 18 du boîtier 12 porte sur sa face extérieure deux renflements 28 définissant des fentes 30 au travers desquelles passe le bracelet 14.

Ainsi qu'on peut le voir sur les figures 2 et 4, le pourtour de l'ouverture 20 comporte deux bossages 32 diamétralement opposés. La face inférieure de la coque 18 est munie d'une gorge 33 qui entoure l'ouverture 20 et augmente la souplesse de sa paroi. La montre comporte une boîte ronde 34 dont la tranche est munie d'une gorge circulaire 36. Le diamètre extérieur de la boîte 34 est légèrement supérieur à la distance entre les bossages 32, et le diamètre intérieur de la gorge 36 légèrement inférieur. De la sorte, la boîte 34 peu s'engager à cran par sa gorge 36 dans le bossage 32. Ainsi, pour fixer la montre 10, il suffit de la positionner sur le boîtier 12 et d'appuyer. La paroi de la boîte 34 coopère avec les bossages 32 et les écarte grâce à la présence de la gorge 33. Les bossages 32 s'engagent alors dans la gorge 36, bloquant ainsi la montre 10.

L'assemblage des coques 16 et 18 est réalisé par soudage par friction. A cet effet, la coque inférieure 18 présente deux lèvres 42 et 44 (figures 4 et 5) s'étendant sur tout le pourtour du boîtier 12, en direction de la coque 16 et servant d'appui à celle-ci. La coque 16 comporte une lèvre 46, s'étendant également sur tout le pourtour du boîtier 12, et logée dans l'espace compris entre les lèvres 42 et 44. Avant l'assemblage, la lèvre 46 est plus haute que les lèvres 42 et 44. De la sorte, lorsque la coque 16 est placée sur la coque 18, le contact entre les deux coques 16 et 18 n'est réalisé que par la lèvre 46. La coque 16 est ensuite déplacée, latéralement, avec application d'une force perpendiculaire au mouvement, de manière à provoquer l'échauffement de la lèvre 46. L'amplitude du mouvement est de l'ordre de 0,3 mm à 0,9 mm à une fréquence de 100 à 300 Hz, la force appliquée ne dépassant pas 400 kg. Cet échauffement provoque la fusion du plastique des deux coques 16 et 18 respectivement à l'extrémité de la lèvre 46 et dans l'espace compris entre les lèvres 42 et 44. Dès que le mouvement est interrompu, le plastique refroidit et soude les coques 16 et 18, scellant hermétiquement le logement 22.

Le boîtier 12 est incurvé de manière à épouser la forme du bras (figures 3 et 5). De la sorte, le risque d'accrochage est réduit, tout en offrant un autre avantage qui sera précisé ci-après. On peut par ailleurs constater que le bracelet et le grand côté du rectangle opposé au demi-cercle sont sensiblement alignés l'un par rapport à l'autre, ce qui facilite le basculement de ce boîtier du côté où il risque le plus de se produire.

Ainsi qu'on peut le voir sur les figures 2 et 5, le réflecteur 24 est fixé à la coque supérieure du boîtier par des tenons rivés 47. Il est séparé de la coque inférieure par un espace de l'ordre de 5mm que forme le logement 22. Cet espace est destiné à augmenter le rendement du signal électromagnétique réfléchi par le réflecteur 24. On a en effet constaté que si le réflecteur 24 se trouve trop près du corps, l'intensité du signal réfléchi est considérablement réduite.

Cette constation étant faite, on pourrait craindre que si, dans une avalanche, l'ensemble restait retourné sur lui-même, présentant ainsi sa face supérieure en appui contre le vêtement, l'intensité du signal renvoyé par le réflecteur 24 soit insuffisante. Or heureusement, il n'en est rien. Cela est dû à la forme légèrement bombée du boîtier, grâce à laquelle, bien que la partie centrale du réflecteur se trouve à une faible distance du corps, les extrémités en sont plus éloignées.

Pour fixer le boîtier 12 au bras, le bracelet 14 comprend un ruban 48 tel que représenté à la figure 6. Ce ruban est avantageusement réalisé en un tissage de viscose et d'Elanca (marque déposée). La chaîne du ruban 48 comporte cinq à vingt fils d'élastomère 52, en caoutchouc par exemple, dont le diamètre est compris entre 0,5 et 1 millimètre. Ce type de ruban est vendu par exemple par la maison Wico textile (Suisse). Le ruban 48 a avantageusement une largeur e comprise entre 25 et 50 mm, typiquement 30 mm. Sa longueur est suffisante pour pouvoir entourer le bras du porteur, par dessus un vêtement et atteint 30 à 50 cm. Le tissage est très serré, afin de définir une structure aussi compacte que possible. L'épaisseur du ruban est comprise entre 1 et 2 mm typiquement 1,5 mm.

Le coefficient de frottement et la qualité du toucher de la face extérieure du bracelet sont définis par les matériaux tissés.

Le mélange de viscose et d'Elanca offre un compromis particulièrement intéressant. Son toucher est agréable, et son coefficient de frottement, sur la neige par exemple, est faible.

La face destinée à être en contact avec le vêtement est avantageusement revêtue de filets de silicone 50 qui augmente considérablement l'adhérence du ruban sur le vêtement. Ces filets ont une largeur de 2 mm et une épaisseur de 1 mm environ. Ils présentent un dessin sinueux de manière à balayer toute la largeur du ruban 48. Ils sont déposés à froid (environ 0°); la polymérisation se fait à température ambiante et crée des liaisons intermoléculaires entre le silicone et les fibres du tissu.

Grâce à cette configuration particulière, la face intérieure du ruban présente un fort coefficient de frottement et adhère ainsi parfaitement au vêtement, sans pour autant devoir trop serrer le bracelet. Par contre, la face extérieure offre un minimum de risques d'accrochage. Si toutefois le boîtier était accroché du côté comportant le demi-cercle (le risque d'accrochage sur l'autre côté du boîtier est très faible), il se retournerait sur lui-même en prenant appui sur le grand côté se trouvant dans le prolongement du bracelet, jusqu'à ce que la face supérieure du boîtier soit en contact avec le bras. Dans cette position, l'objet accroché peut s'échapper sans problème, de sorte que le boîtier peut reprendre sa position normale sous l'effet de la force qu'induit le ruban élastique.

Toutefois pour que le basculement du boîtier puisse se faire dans de bonnes conditions, il faut que le ruban ne subisse pas de déformation permanente. Dans un ruban de longueur active L, de largeur e et de limite d'allongement élastique spécifique ΔL/L, il faut que cette dernière remplisse les conditions suivantes:

Le deuxième terme de l'inégalité définit l'allongement spécifique que subit le côté du ruban le plus déformé lors du retournement. Dans la mesure où cette condition est remplie, l'ensemble ainsi décrit assure une bonne sécurité à son porteur.

La fixation du bracelet au bras peut être faite par exemple au moyen d'une boucle telle que celle vendue par la maison Fixfabriken (Suède) sous la marque déposée Fixlock réf. 327.

En variante, la montre 10 pourrait être remplacée par un autre instrument tel qu'un baromètre et/ou un thermomètre par exemple.

Dans la solution décrite ci-dessus, le localisateur est un réflecteur passif d'ondes électromagnétiques. Il est bien entendu aussi possible de le remplacer par un localisateur actif à émetteur.

## Revendications

1. Ensemble destiné à être porté au bras par dessus un vêtement et comportant au moins un instrument, un boîtier destiné à entourer ledit instrument et un bracelet pour fixer ledit boîtier et ledit instrument au bras, caractérisé en ce que ledit bracelet est formé d'un ruban élastique de largeur e, de longueur L et d'allongement élastique ΔL/L, dans lequel

2. Ensemble selon la revendication 1, caractérisé en ce que ledit instrument est un localisateur destiné à la localisation de pe rsonnes.

3. Ensemble selon la revendication 2, caractérisé en ce que le localisateur est un réflecteur passif d'ondes électromagnétiques.

4. Ensemble selon l'une des revendications 1 à 3, caractérisé en ce que ledit instrument est une montre.

5. Ensemble selon l'une des revendications 1 à 4, caractérisé en ce que ledit boîtier comporte une paroi sensiblement alignée sur l'un des côtés du ruban.

6. Ensemble selon l'une des revendications 1 à 5, caractérisé en ce qu'au moins l'une des faces dudit ruban, destinée à être en contact avec la surface extérieure du vêtement, est au moins partiellement revêtue de silicone, pour améliorer l'adhérence dudit ruban sur le vêtement.

7. Ensemble selon l'une des revendications 1 à 6, caractérisé en ce que ledit boîtier est bombé de manière à épouser la forme du bras du porteur.
